# EUROPÄISCHE PATENTSCHRIFT

(11) **EP 1 107 865 B1**
(45) Veröffentlichungstag und Bekanntmachung des Hinweises auf die Patenterteilung: **14.07.2004**
(21) Anmeldenummer: 99938361.5
(22) Anmeldetag: 28.07.1999
(51) Int. Cl.: B31B 19/98

(54) **VORRICHTUNG ZUM HERSTELLEN UND ABTRANSPORTIEREN VON STAPELN AUS KUNSTSTOFFBEUTELN, INSBESONDERE AUTOMATENBEUTELN**
DEVICE FOR PRODUCING AND WITHDRAWING STACKS OF PLASTIC BAGS, ESPECIALLY BAGS FOR AUTOMATIC MACHINES
DISPOSITIF PERMETTANT DE PRODUIRE ET DE DECHARGER DES PILES DE SACHETS PLASTIQUE, NOTAMMENT DES SACHETS POUR MACHINES AUTOMATIQUES

(30) Priorität: 28.08.1998 DE 19839144; 24.03.1999 DE 19913255
(43) Veröffentlichungstag der Anmeldung: 20.06.2001
(73) Patentinhaber: LEMO Maschinenbau GmbH, 53859 Niederkassel (DE)
(72) Erfinder: SCHNEIDER, Jakob, D-53859 Niederkassel (DE); ENGLERT, Oliver, D-53604 Bad Honnef (DE); KNOLL, Heiko, D-41470 Neuss (DE); WUITS, Hans, Bert, D-53844 Troisdorf (DE)
(74) Vertreter: Thul, Hermann, Dipl.-Phys.
(86) Internationale Anmeldenummer: PCT/EP1999/005401
(87) Internationale Veröffentlichungsnummer: WO 2000/012300

(56) Entgegenhaltungen:
- DE-C- 3 834 115
- US-A- 5 042 862

## Beschreibung

### Technisches Gebiet

Die Erfindung bezieht sich auf eine Vorrichtung zum Herstellen und Abtransportieren von Stapeln aus Kunststoffbeuteln, insbesondere Automatenbeuteln, mit einer Quertrenn-Schweißstation zum Herstellen von Schweißnähten in einer doppellagigen Kunststoffolienbahn und Abtrennen der Kunststoffbeutel von der Kunststoffolienbahn, gegebenenfalls einer Stanzstation zum Erzeugen von Stapellöchem und einer Verblockungsstation sowie einer Stiftstapelfördereinrichtung mit einer schrittweise bewegbaren Stiftstapelkette und einer Abnahmestation, die einen Roboter mit einem zangenartig ausgebildeten Greifarm aufweist, der am Ende der Stiftstapelfördereinrichtung derart positioniert ist, dass im Wesentlichen alle für die Bildung und Ablage der Beutelstapel erforderlichen Handhabungen und/oder Bewegungsabläufe durchführbar sind.

### Stand der Technik

Ein Problem bei allen Beutelherstellmaschinen mit nachgeordneter Sammel- bzw. Stapelvorrichtung besteht darin, die Leistungsfähigkeit der Stapel- bzw. Sammelvorrichtung so an die kontinuierlich arbeitende Beutelschweißmaschine anzupassen, daß möglichst keine Zyklusunterbrechungen in der Beutelherstellung oder nur sehr wenige Zyklusausfälle entstehen, während ein fertiger Beutel aus der Stapelstation abgeführt und eine leere Stapeleinrichtung in die Stapelstation eingeführt wird. Bei der Erzeugung der Beutelstapel ist es bekannt, diese beispielsweise durch einen Drahtbügel zu fixieren. Zu diesem Zweck wird entweder der Beutelstapel von den Stapelstiften der Stiftstapelfördereinrichtung abgehoben und mit den nun lose aufeinander liegenden Beuteln auf die Schenkel des Drahtbügels aufgesteckt oder die Schenkel des Drahtbügels werden in hohlnutartige Ausnehmungen von Stapelstiften der Stiftstapelfördereinrichtung einge-steckt und auf diese Weise die Beutelstapel entnommen. Anschließend muß der Beutelstapel durch auf die Bügelschenkel aufgesteckte Sicherungsscheiben bzw. Gummistopfen gesichert werden. Manchmal werden die einzelnen Beutelstapel beidseitig noch mit Papierstreifen bzw. Papierzwischenlagen abgedeckt. Die manuelle Abnahme der Beutelstapel und das Aufstecken auf die Drahtbügel stellt für eine Bedienungsperson eine vergleichsweise hohe körperliche Belastung dar, da die ständig wiederkehrend gleichen Bewegungsabläufe wegen der relativ hohen Produktionsgeschwindigkeiten in sehr kurzer Zeit durchgeführt werden müssen.

Sofern auf die Verwendung von Drahtbügeln zum Zusammenhalten der einzelnen Kunststoffbeutel im Beutelstapel verzichtet werden soll, so kann eine Verblockung der einzelnen Kunststoffbeutel zum Beutelstapel bereits im Stiftstapelförderer dadurch erreicht werden, daß die Beutel an bestimmten Stellen, beispielsweise in einem durch eine Perforationslinie begrenzten Bereich, durch Druck und Hitze miteinander verschmolzen werden. Auf diese Weise kommt man zwar bei der Herstellung der Kunststoffbeutel zu einer wesentlichen Vereinfachung, zumal sich auch die Abnahme der Beutelstapel von der Stiftstapelfördereinrichtung wesentlich besser vollziehen läßt und schließlich auch das Verpacken der Kunststoffbeutel in Kartons oder dergleichen merklich vereinfacht wird. Dennoch obliegt es der Bedienungsperson, die Qualität der verblockten Beutelpakete zu begutachten und zur Verpackung beispielsweise in einen Karton vorzubereiten.

Aus der DE 38 34 115 ist zu entnehmen, daß man durchaus bereits daran gedacht hat, den Abnahmevorgang in der Abnahmestation mittels eines Roboters zu automatisieren. Letztendlich hat man aber zu jener Zeit wegen der Kompliziertheit und Kostspieligkeit davon keinen Gebrauch gemacht.

Allerdings ist aus der EP 0 384 281 A1 eine Vorrichtung zum Stapeln von Beuteln auf Bügeln bekanntgeworden, wobei die Stapeleinrichtung schrittweise bewegbare Stapelplatten aufweist, auf der die Beutel mit Bügel gestapelt werden können. Das Aufstecken der Bügel auf die Stapelplatten erfolgt mittels eines automatisch gesteuerten und angetriebenen Roboters mit Greifarm. Ein offensichtlich zusätzlich angeordneter Roboter mit Greifarm kann darüber hinaus die durch Bügel und Gummischeiben verblockten Stapel aus der Stapelplatte heraus nehmen und auf ein Abtransportband ablegen.

### Darstellung der Erfindung

Der Erfindung liegt die Aufgabe zugrunde, eine zum Herstellen und Abtransportieren von Stapeln aus Kunststoffbeuteln, insbesondere Automatenbeutein, geeignete Vorrichtung der eingangs genannten Art zu schaffen, durch die insbesondere die Abnahme und Übergabe der Beutelstapel noch weiter vereinfacht und beschleunigt wird, so daß sich eine Bedienungsperson an einer leicht zugänglichen Stelle der Maschine nur noch auf die verbleibenden Qualitätskontrollen der Beutelstapel beschränken kann.

Diese Aufgabe wird erfindungsgemäß dadurch gelöst, daß der entsprechend der relativen Bewegung der Stiftstapelkette der Stiftstapelfördereinrichtung steuerbare sechsachsige Roboter mit einer durch Programmierung steuerbaren Multifunktionshand ausgerüstet ist und dass im Handhabungsbereich des Roboters und auf einem oberhalb der Umlaufebene der Stiftstapelkette der Stiftstapetfördereinrichtung angeordneten Traggestell eine Fixier- und Richtfunktionseinheit zur Ausrichtung und Fixierung von die Kunststoffbeutel aufnehmenden Drahtbügeln befestigt ist. Dabei ist wichtig, daß für den stationär montierten Roboter die relative Bewegung der Stiftstapelkette in Längsrichtung und zum Ausgleich von Bahnschwankungen auch in Querrichtung überlagert wird. Mit den Mitteln nach der Erfindung wird sichergestellt, daß die Bedienungsperson nur noch die Qualitätskontrolle durchzuführen braucht, nach welcher die fertigen Beutelpakete durch den Roboter beispielsweise in einen Karton, abgepackt werden können. Da der Gesamtvorgang der Beutelstapelbildung und -übergabe mit einem einzigen Roboter durchgeführt wird, können die vom Roboter durchgeführten Bewegungsabläufe von der Bedienungsperson leicht überwacht werden, so daß selbst bei hohen Produktionsgeschwindigkeiten eine Bedienungsperson - je nach Beutelart - unter Umständen auch mehrere Maschinen bedienen bzw. beobachten kann.

Das gilt insbesondere für den Fall, daß der Roboter im wesentlichen mittig zur Längserstreckung der Stiftstapelfördereinrichtung angeordnet ist und/oder der Roboter in einer oberhalb der Umlaufebene der Stiftstapelkette der Stiftstapelfördereinrichtung an einem hinter diesem angeordneten Traggestell ortsfest befestigt ist. Dabei kann das Traggestell vorzugsweise auch zur Aufnahme von zur Stapelbildung bildenden Hilfsmitteln, wie z.B. Drahtbügeln, Sicherungsscheiben, Papierzwischenlagen oder dergleichen und/oder einer umlaufend angetriebenen Bügelzuführeinrichtung und/oder einer Fixier- und Richtfunktionseinheit ausgebildet sein.

Alle die für die Beutelstapelbildung und -übergabe erforderlichen Einrichtungen lassen sich dann besonders einfach und sicher an der Multifunktionshand, die eine erste Klemmleiste und eine relativ dazu verstellbare zweite Klemmleiste aufweist, befestigen, wenn die Multifunktionshand eine vorzugsweise aus Sandwich-Aluminium hergestellte Tragplatte und einen in an der Tragplatte befestigten Führungsleisten verstellbar geführten Querträger aufweist, der zugleich als Träger der oberen Klemmleiste ausgebildet ist. Die Tragplatte eignet sich darüber hinaus zur Befestigung von Hilfsvorrichtungen, wie z. B. mit Unterdruck arbeitende Haltevorrichtungen für die Sicherungsscheiben sowie Papierzwischenlagen oder dergleichen. Dabei kann die Haltevorrichtung für die Sicherungsscheiben als Saugtopf und die Haltevorrichtung für die Papierzwischenlagen als Saugtrichter ausgebildet sein.

Für spezielle Zwecke können an der Vorderseite der Multifunktionshand Drahtbügelhalter vorgesehen sein, über die Drahtbügel mit Beutelpaketen an ein für mehrere hintereinander angeordnete Maschinen gemeinsames, vorzugsweise als Hochtransportkette ausgebildetes Abtransportband zugeführt werden. In diesem Fall können die Bügel von einem Bügelmagazin mittels einer Richt- und Zuführzange entnommen und an die Multifunktionshand des Roboters abgegeben werden.

Sofern man auf eine Verblockung der Beutel durch Drahtbügel und Sicherungsscheiben verzichten will, ist es möglich, mit der erfindungsgemäß angeordneten robotergesteuerten Multifunktionshand auch durch Verschweißen verblockte Beutelstapel vom Stiftstapelförderer abzunehmen und an eine einen Karton oder dergleichen innerhalb einer Kassettenstation abzugeben.

In weiterer Ausgestaltung der Erfindung ist vorgesehen, daß in der Entnahmestation im Bewegungsbereich des Roboters eine Sammeleinrichtung mit einem taktweise umlaufend angetriebenen Antriebsband angeordnet ist, an dem mit Abstand zueinander Stapelplatten mit jeweils einem Halteelement befestigt sind. Zweckmäßigerweise ist ferner vorgesehen, daß das Antriebsband um vorzugsweise im wesentlichen rechteckförmig zueinander angeordnete Umlenkrollen, von denen zumindest eine umlaufend angetrieben ist, herumgeführt ist, und daß ferner auf der der Stiftstapelfördereinrichtung zugewandten Seite eine Befüllstation und auf der im wesentlichen quer dazu liegenden vorderen Seite eine Kontroll- und/oder Bedienungsstation sowie auf der dieser gegenüberliegenden Seite des Antriebsbandes die Entnahmestation angeordnet ist.

Zu einer vereinfachten Bedienung trägt ferner bei, dass die Stapelplatten in einer ungeraden Anzahl an dem als Umlaufkette ausgebildeten Antriebsband befestigt sind und letzteres entlang der einzelnen Stationen jeweils in einem zweifachen Taktschritt bewegbar ist. In konkreter Ausführung erfolgt eine Vorbereitung der Stapelplatten ausgehend von einer Beutelstapelaufnahmeposition in der Befüllstation in einer im einfachen Taktschritt folgenden Startposition, in welcher in das Halteelement der Stapelplatte ein Drahtbügel sowie gegebenenfalls eine innenliegende Zwischenlage, beispielsweise in Form eines Papierstreifens oder eines Kartonblattes oder dergleichen in den Drahtbügel einhängbar sind.

Ferner wird in einer der Startposition folgenden Fertigstellungsposition, die auch zur Kontrolle dienen kann, gegebenenfalls eine äußere Zwischenlage und ein Gummistopfen oder dergleichen auf die Schenkel des Drahtbügels aufgeschoben. Sowohl die Zwischenlagen als auch die Gummistopfen können manuell oder zweckmäßigerweise automatisch durch den Roboter aufgebracht werden.

Auf diese Weise werden jeweils wechselweise eine vorbereitete Stapelplatte und eine fertiggestellte Stapelplatte mit Hilfe der Umlaufkette bis in eine der Entnahmestation zugeordnete Beutelstapel-Entnahmeposition doppel schrittweise bewegt, in der jeweils der fertige Beutelstapel von dem Greifarm des die Beutelstapel von der Stiftstapelfördereinrichtung abnehmenden Roboters abnehmbar und in eine Verpackungseinheit ablegbar ist.

### Kurze Beschreibung der Zeichnung

Bevorzugte Ausführungsbeispiele der Erfindung sind in der Zeichnung dargestellt und werden im folgenden näher erläutert. Es zeigen:
- Figur 1: eine Seitenansicht einer Beutelherstellmaschine mit einer Stiftstapelfördereinrichtung und einem Roboter mit Multifunktionshand,
- Figur 2: eine Aufsicht auf die in Figur 1 gezeigte Maschine,
- Figur 3: eine perspektivische Darstellung eines einzelnen Kunststoffbeutels,
- Figur 4: eine entsprechende Darstellung eines aus mehreren Kunststoffbeuteln bestehenden Beutelstapels,
- Figur 5: eine Seitenansicht einer Fixier- und Richtfunktionseinheit,
- Figur 6: die zugehörige Draufsicht,
- Figur 7: die Fixier- und Richtfunktionseinheit im Zusammenwirken mit einer Bügelzuführplatte,
- Figur 8: eine Aufsicht auf zwei nebeneinander angeordnete identisch ausgebildete Maschinen,
- Figur 9: eine Aufsicht auf zwei nebeneinander angeordnete spiegelbildlich ausgebildete Maschinen,
- Figur 10: eine Vorderansicht einer Multifunktionshand des Roboters,
- Figur 11: die zugehörige Seitenansicht,
- Figur 12: eine Aufsicht auf die Multifunktionshand,
- Figur 13: ein Teil der Multifunktionshand,
- Figur 14: ein Teil einer Übergabeeinrichtung mit einem Bügelmagazin und einer Richt- und Zuführzange zwischen der Multifunktionshand des Roboters und dem Bügelmagazin,
- Figur 15: eine Aufsicht auf vier nebeneinander angeordnete Maschinen mit einem gemeinsamen als Hochtransportkette ausgebildeten Abtransportband,
- Figur 16: die zugehörige Vorderansicht,
- Figur 17: eine Aufsicht auf eine Maschine mit im Bereich der Stiftstapelfördereinrichtung erfolgender Verblockung der Beutelpakete und Ablage innerhalb einer Kassettenstation,
- Figur 18: einen Kunststoffbeutel mit durch Verschweißen erzeugten Verblockungsstellen,
- Figur 19: eine Kassettenstation in vergrößertem Maßstab,
- Figur 20: einen Teil der Stiftstapelfördereinrichtung mit einer Sammeleinrichtung,
- Figur 21: einen Querschnitt durch einen durch einen Drahtbügel zusammengehaltenen Beutelstapel im vergrößerten Maßstab.

### Wege zur Ausführung der Erfindung

In Figur 1 ist eine Beutelherstellmaschine 1 schematisch dargestellt, die zum Herstellen von Kunststoffbeuteln, insbesondere von sogenannten Automatenbeuteln, ausgebildet und eingerichtet ist. Von einem nicht dargestellten Abwickelstand wird von einer Wickelrolle eine thermoplastische Kunststoffolienbahn abgewickelt, die beispielsweise als Schlauchfolienbahn ausgebildet sein kann. innerhalb der Beutelherstellmaschine 1 wird die Schlauchfolienbahn über nicht dargestellte Antriebswalzen und Spannwalzen geführt. Mittels einer gleichfalls nicht dargestellten Lochstanzeinrichtung und einer Quertrennschweißeinrichtung lassen sich die in weiter unten näher beschriebenen Weise erläuterten Kunststoffbeutel 2 (Figur 3) herstellen. An die Quertrennschweißeinrichtung schließt sich eine Überführungseinrichtung 3 an, an die sich schließlich eine Stiftstapelfördereinrichtung 4 mit einer schrittweise umlaufend angetriebenen Stiftstapelkette 5 anschließt. Auf dem Stiftstapelförderer gesammelte einzelne Kunststoffbeutel lassen sich zu paketweisen Beutelstapeln 6 sammeln sowie dies in Figur 1 angedeutet ist. Ein derartiger Beutelstapel 6 ist in Figur 4 näher dargestellt.

Bevor auf diesen näher eingegangen wird, wird anhand der Figur 3 dargelegt, daß jeder einzelne Kunststoffbeutel 2 als sogenannter Automatenbeutel im Bereich einer Einfüllöffnung 7 eine einseitig überstehende Oberlasche 8 aufweist, in der zwei Aufhängelöcher 9 eingestanzt sind, denen im geringen Abstand in Richtung auf die Außenkante 11 der Oberlasche 8 Abreißperforationsschlitze 12 zugeordnet sind.

Nach der Bildung eines Beutelstapels auf der Stiftstapelkette 5 werden die Beutelstapel 6 am Ende der Stiftstapelfördereinrichtung 4 zu einer Entladestation 13 transportiert. Im Bereich der Entladestation 13 ist ein Traggestell 14 angeordnet, das eine oben liegende Tragplatte 15 aufweist, auf der ein Roboter 16 mit einem Greifarm 10 und einer Greifhand 17 ortsfest befestigt ist. Der Roboter 16 weist ingesamt sechs Drehachsen auf und ist in der Lage, den jeweils am nächsten liegenden Beutelstapel 6 mittels der Greifhand 17 von der Stiftstapelkette 5 abzunehmen und zumindest bis in die Ebene der Tragplatte 15 des Traggestells 14 anzuheben. Auf der Tragplatte 15 ist ein umlaufend angetriebenes Plattenkarussell angeordnet, das im wesentlichen vier Umlenkrollen 18, von denen eine angetrieben ist, und ein um diese herumgeführtes Antriebsband 19 aufweist. An dem umlaufenden Antriebsband 19 sind Tragplatten 21 befestigt, an denen über ein Klemmelement (Figur 7) jeweils ein Drahtbügel 23 klemmend gehalten ist. Während des Umlaufs des Plattenkarussells gelangen die Tragplatten 21 mit den Drahtbügeln 23 in den Bereich einer an der Tragplatte 15 des Traggestells 14 befestigten Fixier- und Richtfunktionseinheit 24, wie sie im einzelnen näher in den Figuren 5 bis 7 dargestellt ist. Wie insbesondere aus Figur 6 ersichtlich, besitzt die Fixier- und Richtfunktionseinheit 24 einen verlängerten Schenkel 25, der an seinem vorderen Ende aus zwei Schenkellaschen 26 mit einem an der einen Schenkellasche angeordneten Klemmelement 27 besteht. Die Fixier- und Richtfunktionseinheit 24 kann über eine hier im einzelnen nicht interessierende Verstelleinrichtung derart eingestellt werden, daß die Schenkellasche 26 den einen Schenkel des über das Klemmelement an der Tragplatte 21 befestigten Drahtbügels 23 durchdringt. In Verbindung mit einem zusätzlichen, an der Tragplatte 21 angeschraubten Winkelelements 28 mit einer Oberlasche 29 und einem an einem Stangenelement 31 abgestützten Federelement 32 wird eine zusätzliche Ausrichtung und Fixierung des Drahtbügels 23 erreicht.

Sobald der Drahtbügel 23 insofern festgelegt ist, wird durch den Greifarm 17 des Roboters 16 das von der Stiftstapelkette 5 abgenommene Beutelpaket 6 über die Aufhängelöcher 9 auf die vorstehenden Schenkel des Drahtbügels 23 abgelegt. Sotern erforderlich bzw. gewünscht, kann vor der Abgabe des Beutelstapels 6 noch ein Papierstreifen bzw. eine Papierzwischenlage 33 in die Fixier- und Richteinheit 24 eingelegt werden. Ein Vorratsbehälter für solche Papierzwischenlagen 33 kann beispielsweise auf der Tragplatte 15 des Traggestells 14 angeordnet sein, so wie das in Figur 2 dargestellt ist. Selbstverständlich kann der Papierzwischenlagenstapel auch seitlich neben dem Traggestell 14 angeordnet sein. Nach dem Aufstecken des Beutelstapels 6 auf den fixierten Drahtbügel 23 wird wiederum - wenn erforderlich - ein Papierstreifen bzw. eine Papierzwischenlage 33 und schließlich Sicherungsscheiben 34 in Form von Gummistopfen oder dergleichen aufgebracht. Diese Gummistopfen 34 sind beispielsweise in einem spiralförmig ausgelegten Rütteltrichter 35 gelagert und zwar gleichfalls auf der Tragplatte 15 oder daneben. Im Rahmen einer Qualitätskontrolle wird schließlich das so verblockte Beutelpaket mit den Drahtbügeln und den aufgebrachten Sicherungsscheiben, die nochmals von der Bedienungsperson angedrückt werden, auf richtige Lage der einzelnen Beutel überprüft und dann entweder manuell oder aber über die Greifhand 17 des Roboters 16 abtransportiert, beispielsweise in einen Karton verpackt.

Bei der erfindungsgemäßen Anordnung des Roboters spielt die Maschinenanordnung keine nennenswerte Rolle, d. h. es können neben einer Maschine auch beispielsweise zwei gleiche oder aber zwei spiegelbildlich angeordnete Maschinen von einer Bedienungsperson bedient werden, so wie das in den Figuren 8 und 9 schematisch dargestellt ist.

Um diesen Anforderungen in bestmöglicher Weise gerecht zu werden, kommt es auf die Ausgestaltung der Greifhand 17 des Roboters entscheidend an. In den Figuren 10 bis 13 ist der zangenartige Greifarm in Form einer Multifunktionshand 17 im einzelnen dargestellt. Die Multifunktionshand wird von einer Zylinder-Kolben-Einheit 36 betätigt, die bei 37 an einem Auslegerarm des Roboters 16 schwenkbar gelagert ist. Die Zylinder-Kolben-Einheit 36 stützt sich auf einem Winkelstück 38 ab, an dem eine im wesentlichen trapezförmig ausgebildete Tragplatte 39 befestigt ist. Die vorzugsweise aus Sandwich-Aluminium bestehende Tragplatte 39 besitzt auf ihrer Vorderseite zwei mit Abstand zueinander angeordnete Führungsleisten 41, in denen über ein Führungselement 42 ein Querträger 43 axial verschiebbar gelagert ist. Der Querträger 43 weist ein im Querschnitt mehrfaches T-Nutenprofil auf. In den einzelnen Profilnuten sitzen einmal das Führungselement 42, andererseits ein Stempel 44 der Zylinder-Kolben-Einheit 36, ferner an der Vorderseite ein bis zwei L-förmig ausgebildete Klemmleisten 45 und an der Unterseite abgewinkelt ausgebildete Fangstifte 46, deren Abstand dem Abstand der Aufhängelöcher 9 in den Kunststoffbeuteln 2 entspricht. Schließlich können an der Multifunktionshand 17 noch Drahtbügelhalter 47 vorhanden sein, deren Zweck weiter unten näher beschrieben wird. Im Zusammenwirken mit der oberen Klemmleiste 45 ist eine untere Klemmleiste 48 am unteren Ende der Tragplatte 39 befestigt. Beide Klemmleisten können mit einem elastischen Belag 49, 51 ausgelegt sein. Auf der Rückseite der Tragplatte sind jeweils paarweise zwei Saugtöpfe 52 für die Handhabung der oben erwähnten Sicherungsscheiben 34 sowie zwei Saugtrichter 53 für die oben erwähnten Papierstreifen bzw. Papierzwischenlagen 33 angeordnet. Wie in Figur 13 angedeutet, stehen die Saugtöpfe 52 über ein Kanalsystem 54 mit einer nicht dargestellten Unterdruckquelle in Verbindung. Das gleiche gilt auch für die Saugtrichter 53. Alternativ können die beiden Saugtöpfe 52 beide Funktionen durchführen.

Die Multifunktionshand 17 des Roboters 16 arbeitet im einzelnen wie folgt: Zum Aufnehmen von Papierstreifen bzw. Papierzwischenlagen 33 wird die Multifunktionshand 17 mittels der Robotersteuerung in die entsprechende Position gebracht, so daß nach Anlegen von Saugluft in den Saugtrichtem 53 aus dem Papiermagazin eine Papierzwischenlage herausgenommen werden kann. Die Papierzwischenlage wird aisdann auf den positionsgerecht gehaltenen Drahtbügel 23 aufgelegt. Dafür werden die Saugtrichter 53 kurz mit Blasluft beaufschlagt. Danach wird ein Beutelstapel von der Stiftstapelfördereinrichtung 4 entnommen und auf die in der Fixier- und Funktionseinheit 24 ausgerichtet gehaltenen Drahtbügel aufgehängt. Danach wird erneut mittels des Roboters bzw. der Multifunktionshand ein weiterer Papierstreifen bzw. eine Papierzwischenlage 33 aufgenommen und auf den Drahtbügel 23 aufgelegt. Schließlich werden mit Hilfe der Saugtöpfe die Sicherungsscheiben bzw. Gummipfropfen 34 entweder einzeln oder paarweise aufgenommen und auf die freien Schenkel der Drahtbügel 23 aufgedrückt. In der nächsten Position des Transportkarussells wird das Beutelpaket von der Bedienungsperson überprüft, bei Bedarf gerichtet und aus der Halterung manuell entnommen, wobei die Gummipfropfen nochmals fest angedrückt und schließlich das Beutelpaket in einem Karton abgelegt wird. Bei Bedarf ist auch eine automatische Ablage durch den Roboter möglich.

In den Figuren 14 bis 16 ist eine Anordnung dargestellt, die sich insofern von dem vorgeschriebenen Ausführungsbeispiel unterscheidet, als hier die Drahtbügel 23 in einem nicht näher dargestellten Bügelmagazin 55 untergebracht sind. Zwischen dem Bügelmagazin 55 und dem Roboter 16 ist eine Richt- und Zuführzange 56 angeordnet, die um einen bei 57 angedeuteten Punkt schwenkbar gelagert ist. Mit Hilfe dieser Richt- und Zuführzange können Drahtbügel 23 einzeln aus dem Bügelmagazin 55 entnommen und in eine soiche Position gebracht werden, daß mit Hilfe der Multifunktionshand 17 des Roboters 16 ein Beutelstapel 6 auf den bereitgestellten Drahtbügel 23 aufgeschoben werden kann. Nachdem dies geschehen ist, wird der Drahtbügel aus der Zuführ- und Richtzange 56 freigegeben und mit Hilfe des Roboters 16, beispielsweise an ein hoch gelegenes Abtransportband in Form einer Hochtransportkette 58 übergeben. Auf diese Weise ist es ohne weiteres möglich, mehrere Maschinen, beispielsweise wie in Figur 15 dargestellt, vier Maschinen hintereinander anzuordnen, denen ein gemeinsames Abtransportband 58 zugeordnet ist. Jede Maschine ist mit einem eigenen Roboter 16 ausgestattet und jede Maschine weist ein eigenes Bügelmagazin auf. Jedes Bügelmagazin weist dabei eine an die Bügelbreite anpaßbare Zuführ-, Richt- und Fixierzange 56 auf. Um bei der Übernahme und des Weitertransports die Drahtbügel einwandfrei zu halten, befinden sich an der Multifunktionshand die oben bereits erwähnten Drahtbügelhalter 47.

Wenn auf eine Verblockung durch Drahtbügel 23 verzichtet werden soll, bedient man sich eines anderen Verfahrens. In diesem Fall werden die Beutelstapel 6 bereits im Bereich der Stiftstapelfördereinrichtung 4 in weiter unten näher beschriebener Weise miteinander verblockt. Die derart verblockten Beutelstapel können mit Hilfe des Roboters 16 in einen Karton abgelegt werden. Im einzelnen wird diese Verfahrensweise anhand der Figuren 17 bis 19 näher erläutert. In der Station 4.1 der Stiftstapelfördereinrichtung 4 erfolgt in bekannter Weise die Beutelstapelung. In der Station 4.2 erfolgt mit Hilfe einer an sich bekannten Verblockungseinrichtung durch Verschweißen die Verblockung der gestapelten Einzelbeutel zu dem Beutelstapel. Als Verblockung kann beispielsweise eine Form benutzt werden, wie sie aus Figur 18 ersichtlich ist. Mit Hilfe von Glühkerzen wird der Beutelstapel in einem perforierten Randbereich 59, genauer im Bereich eines vorzugsweise vorgestanzten Loches 61 die Verblockung vollzogen. In den Stationen 4.3, 4.4, 4.5 erfolgt entweder eine manuelle oder automatische Qualitätskontrolle, die im einzelnen hier nicht von Interesse ist. Entscheidend ist, daß nach der Qualitätskontrolle mit Hilfe der Multifunktionshand 17 des Roboters 16 der Beutelstapel von der Stiftstapelfördereinricntung 4 entnommen und schließlich zu einer Entladestation bzw. einer Kassettenstation 62 gebracht wird. Dort wird das jeweilige Beutelpaket mit Hilfe des Roboters 16 in einen Karton 69 eingelegt, der - wie mit dem Pfeil 63 angedeutet ist - von links nach rechts bis in die eigentliche Abgabeposition gebracht wird, worauf der Karton im Sinne des Pfeils 64 verschoben und schließlich im Sinne des Pfeils 65 in eine Abnahmestellung gebracht wird. Im einzelnen ist das Entladen der Beutelstapel in Figur 19 detaillierter dargestellt. Man erkennt, daß die Kassettenstation 62 einen höhenverstellbaren Hubtisch aufweist. Desweiteren gehören seitlich verstellbare Stützwände 67, 68 dazu, die zumindest auf einer Seite klappbeweglich gelagert sind, damit leere Kartons in die Entladestation eingeschoben werden können. Durch die verstellbaren Stützwände 67, 68 läßt sich die Vorrichtung auf unterschiedliche Abmessungen der Kartons 69 einstellen. Im oberen Bereich der Kassettenstation 62 ist ein Füllschacht 71 vorhanden, in den mittels nur schematisch dargestellter Verstelleinrichtungen 72 Zwischenböden 73, 74 von der Seite her eingeschoben und aus dem Füllschacht 71 wieder herausgezogen werden können. Die eingeschobene Position ist anhand der oberen Zwischenböden 73, 74 dargestellt, während die herausgezogene Position der Zwischenböden 73, 74 in der unteren Position dargestellt ist. Die Zwischenböden haben die Aufgabe, sicherzustellen, daß beim Einfüllen der Beutelstapel die Fallhöhe nicht zu groß wird. Zum gleichen Zweck läßt sich auch der Karton über den Hubtisch hochfahren, so wie das mit gestrichelten Linien angedeutet ist. Schließlich können am unteren Ende noch Freigabeklappen 75 am Füllschacht 71 angeordnet sein, um das Entleeren des Schachtes weiterhin zu vereinfachen. Mit dem Pfeil 76 ist ein Preßstempel angedeutet, der die Beutelstapel nach unten zu drücken erlaubt, damit etwaige Luft zwischen den einzelnen Beuteln herausgedrückt wird und somit ein einwandfreies Verpacken der Beutelstapel 6 in dem Karton 69 sichergestellt wird.

Bei der Darstellung in Figur 20 weist die Sammeleinrichtung eine Befüllstation 80 mit einer Aufnahmeposition 81 sowie eine Kontroll- und/oder Bedienungsstation 82 und schließlich die auf der gegenüberliegenden Seite des Antriebsbandes 19 angeordnete Entlade- bzw. Entnahmestation 13 auf.

lm Bereich der Entnahmestation 13 ist eine der oben beschriebenen Kassettenstationen 62 entsprechende Verpackungseinrichtung 83 mit einer Beutelstapelentnahmeposition 84 angeordnet. Auf einem Zuführtisch 90 können die Verpackungseinheiten, wie beispielsweise Kartons 69, zugeführt werden. Entlang eines Zwischentisches 85 lassen sich die mit Beutelstapel gefüllten Kartons über einen Rolltisch 86 abtransportieren. Zwischen der Verpackungseinrichtung 83 und der Stiftstapelfördereinrichtung 4 ist eine separate Aufhängeeinrichtung 87 angeordnet, die einen Aufnahmeständer 88 aufweist, auf dem nicht ordnungsgemäß hergestellte Beutelstapel mit Hilfe des Roboters 16 aufgehängt werden können. Zu diesem Zweck kann der Roboter mit einer nicht dargestellten Kontrolleinrichtung der Stiftstapelfördereinrichtung gesteuert werden, beispielsweise durch eine Lichtschranke/Fotozelle oder dergleichen.

Ein Beutelstapel 6 der hier in Rede stehenden Art ist in Figur 21 im einzelnen dargestellt. Er besteht zum einen aus dem eigentlichen Beutelstapel 6, der wiederum aus einer Vielzahl von einzelnen Kunststoffbeuteln besteht, sowie der inneren Zwischenlage 33 und der äußeren Zwischenlage 33. Die vorgenannten Teile werden durch den bereits erwähnten Drahtbügel 23 und schließlich noch mit dem Gummistopfen 34 oder dergleichen zusammengehalten. Grundsätzlich können die Beutelstapel auch von miteinander verblockten Beuteln bestehen, so wie das an sich bekannt ist. In diesem Fall dienen die Drahtbügel nur als Transportelement.

Die in Figur 20 dargestellte Vorrichtung arbeitet wie folgt:

Der beispielsweise mit ingesamt sechs Drehachsen ausgerüstete Roboter 16 ist in der Lage, einen Beutelstapel 6 mittels der Multifunktionshand 17 von Stapelstiften 5' der Stiftstapelkette 5 abzunehmen und diesen Beutelstapel in die Aufnahmeposition 81 der Befüllstation 80 zu bewegen. Dort wird der Beutelstapel auf die in weiter unten näher beschriebener Weise mit einem Drahtbügel 23 bestückte Stapelplatte 21 aufgehängt. Zur Erleichterung der Abnahme eines hängenden Beutelstapels von der Stiftstapelfördereinrichtung kann in diesem Bereich eine nach oben schwenkbare Klappe vorgesehen sein, so dass das Beutelpaket im wesentlichen in horizontaler Lage entnommen werden kann. In einer der Aufnahmeposition 81 in einem Taktschritt folgenden Startposition 89 der Kontroll- und/oder Bedienungsstation 82 wird am Anfang eines Arbeitszyklus als erstes ein Drahtbügel 23 in das Halteelement der dort befindlichen Stapelplatte 21 eingehängt und zugleich die innere Zwischenlage 33 auf den Drahtbügel aufgebracht. Alsdann wird die Umlaufkette 19 in einem zweifachen Taktschritt automatisch weitergefahren. Das hat zur Folge, dass das vorhin beschriebene, in der Aufnahmeposition 81 befindliche Beutelpaket nunmehr in eine Fertigstellposition 91 der Kontroll- und/oder Bedienungsstation 82 gelangt, wo die Bedienungsperson schließlich die äußere Zwischenlage 33 und den in Figur 21 dargestellten Gummistopfen 34 aufbringt. Während die Startposition 89 mithin eine vorbereitete Stapelplatte 21 zeigt, ist aus der im einfachen Takt folgendenFertigstellposition 91 eine fertige Stapelplatte ersichtlich. Nach der Übernahme eines neuen Beutelstapels von der Stiftstapelfördereinrichtung 4 gelangen somit die vorbereitete Stapelplatte und die fertiggestellte Stapelplatte jeweils wechselweise aufeinanderfolgend bis in die der Entnahmestation 13 zugeordnete Beutelabnahmeposition 84 in der jeweils der fertige Beutelstapel von dem Greifarm 10 bzw. der Multifunktionshand 17 des Roboters 16 abgenommen und beispielsweise in den Karton 69 eingelegt wird. Die danach leere Stapelplatte der Beutelstapelentnahmeposition 84, der im einfachen Takt eine vorbereitete Stapelplatte 21 in einer Zwischenstation 92 vorgelagert ist, wird dann um den zweifachen Takt bis in eine mittlere Leerposition 93 im Bereich der Stiftstapelfördereinrichtung 4 bewegt, um bei dem danach folgenden Zweiertakt wieder in der Startposition 89 zu sein.

Es versteht sich, daß die Erfindung nicht nur auf die dargestellten Ausführungsbeispiele beschränkt ist, sondern im Rahmen der Ansprüche auch Abänderungen zuläßt, so ist es ohne weiteres möglich, daß der erfindungsgemäß eingesetzte Roboter auch bei anderen Maschinentypen, wie z. B. Hemdchentragetaschenmaschinen, die ebenfalls Beutelpakete erzeugen und anschließend verpackt werden müssen, eingesetzt wird. Ferner können die Umlenkrollen des Plattenkarussels durch einen rad- bzw. kreisförmigen Teller ersetzt werden.

## Patentansprüche

1. Vorrichtung zum Herstellen und Abtransportieren von Stapeln aus Kunststoffbeuteln, insbesondere Automatenbeuteln, mit einer Quertrennschweißstation zum Herstellen von Schweißnähten in einer doppellagigen Kunststoffolienbahn und Abtrennen der Kunststoffbeutell (2) von dieser, gegebenenfalls einer Stanzstation zum Erzeugen von Stapellöchem und einer Verblockungsstation sowie einer Stiftstapelfördereinrichtung (4) mit einer schrittweise bewegbaren Stiftstapelkette (5) und einer Abnahmestation (13), die einen Roboter (16) mit einem zangenartig ausgebildeten Greifarm (10) aufweist, der am Ende der Stiftstapelfördereinrichtung (4) derart positioniert ist, daß im wesentlichen alle für die Bildung und Ablage der Beutelstapel (6) erforderlichen Handhabungen und/oder Bewegungsabläufe durchführbar sind, **dadurch gekennzeichnet, daß** der entsprechend der relativen Bewegung der Stiftstapelkette (5) steuerbare sechsachsige Roboter (16) mit einer durch Programmierung steuerbaren Multifunktionshand (17) ausgerüstet ist und daß im Handhabungsbereich des Roboters (16) und auf einem oberhalb der Umlaufebene der Stiftstapelkette (5) der Stiftstapelfördereinrichtung (4) angeordneten Traggestell eine Fixier- und Richtfunktionseinheit (24) zur Ausrichtung und Fixierung von die Kunststoffbeutel (2) aufnehmenden Drahtbügeln (23) befestigt ist.

2. Vorrichtung nach Anspruch 1, **dadurch gekennzeichnet, daß** der Roboter (16) im wesentlichen mittig zur Längserstreckung der Stiftstapelfördereinrichtung (4) angeordnet ist.

3. Vorrichtung nach Anspruch 1 oder 2, **dadurch gekennzeichnet, daß** das Traggestell (14) zugleich zur Aufnahme von zur Stapelbildung bildenden Hilfsmitteln, wie z. B. Drahtbügeln (23), Sicherungsscheiben (34), Papierzwischenlagen (33) oder dergleichen und/oder einer umlaufend angetriebenen Bügelzuführeinrichtung ausgebildet ist.

4. Vorrichtung nach Anspruch 1, **dadurch gekennzeichnet, daß** die Multifunktionshand (17) eine erste Klemmleiste (48) und eine relativ dazu verstellbare zweite Klemmleiste (45) aufweist.

5. Vorrichtung nach Anspruch 4, **dadurch gekennzeichnet, daß** die erste Klemmleiste (48) am unteren Ende einer vorzugsweise aus geriffeltem Aluminiumblech hergestellten Tragplatte (39) und die zweite Klemmleiste (45) an einem vorzugsweise als mehrfacher T-Nutträger ausgebildeter Querträger (43) befestigt ist, der über Führungselemente (42) in mit Abstand zueinander angeordneten, an der Tragplatte (39) befestigten Führungsleisten (41) unter der Wirkung einer an einem die Tragplatte (39) haltenden Winkelstück (38) befestigten Zylinder-Kolben-Einheit (36) axial verschieblich geführt ist.

6. Vorrichtung nach einem der Ansprüche 4 oder 5, **dadurch gekennzeichnet, daß** an dem Querträger (43) vorzugsweise schräg nach vorne abgewinkelte Fangstifte (46) angeordnet sind.

7. Vorrichtung nach einem oder mehreren der Ansprüche 4 bis 6, **dadurch gekennzeichnet, daß** die Klemmflächen der Klemmleisten (48, 45) zumindest teilweise mit einem elastischen Belag (51, 49) versehen sind.

8. Vorrichtung nach einem oder mehreren der Ansprüche 4 bis 7, **dadurch gekennzeichnet, daß** an der der ersten Klemmleiste (48) abgewandten Seite der Tragplatte (39) Hilfsvorrichtungen, wie z. B. mit Unterdruck arbeitende Habevorrichtungen (52, 53) für Sicherungsscheiben (34) und/oder die Papierzwischenlagen (33) oder dergleichen angeordnet sind.

9. Vorrichtung nach Anspruch 8, **dadurch gekennzeichnet, daß** die Haltevorrichtung für die Sicherungsscheiben (34) als Saugtopf (52) und die Haltevorrichtung für die Papierzwischenlagen (33) als Saugtrichter (53) ausgebildet sind.

10. Vorrichtung nach Anspruch 9, **dadurch gekennzeichnet, daß** die jeweils paarweise vorgesehenen Saugtöpfe (52) und Saugtrichter (53) versetzt zueinander angeordnet sind.

11. Vorrichtung nach einem oder mehreren der Ansprüche 1 bis 10, **dadurch gekennzeichnet, daß** an der Vorderseite der Multifunktionshand (17) Drahtbügelhalter (47) angeordnet sind.

12. Vorrichtung nach einem oder mehreren der Ansprüche 1 bis 11, **dadurch gekennzeichnet, daß** Drahtbügel (23) zum Verblocken der Kunststoffbeutel (2) in einem Bügelmagazin (55) gelagert sind und daß benachbart zu dem Bügelmagazin (55) eine verschwenkbar gelagerte Richt- und Zuführzange (56) angeordnet ist, durch die jeweils ein dem Bügelmagazin (55) entnommener Drahtbügel (23) nach Aufschieben eines Beutelstapels (6) durch die Multifunktionshand (17) an deren Drahtbügelhalter (47) übergebbar ist und daß schließlich der derart verblockte Beutelstapel (6) mittels der robotergesteuerten Multifunktionshand (17) an ein Abtransportband (58) übergebbar ist.

13. Vorrichtung nach Anspruch 12, **dadurch gekennzeichnet, daß** Kunststoffbeutel (2) herstellende Maschinen (1) hintereinander angeordnet sind und daß jeder Maschine ein eigenes Bügelmagazin (55) zugeordnet und erforderlichenfalls die jedem Bügelmagazin (55) zugeordnete Richt- und Zuführzange (56) auf die Breite der jeweils für die einzelnen Maschinen erforderlichen Drahtbügel (23) anpaßbar ist und daß schließlich alle Maschinen ein gemeinsames, vorzugsweise als Hochtransportkette (58) ausgebildeten Abtransportband aufweisen.

14. Vorrichtung nach Anspruch 1 oder 2, **dadurch gekennzeichnet, daß** die robotergesteuerte Multifunktionshand (17) zwischen einer jeweils einen Beutelstapel (6) von der Stiftstapelfördereinrichtung (4) abnehmenden Aufnahmestellung und einer einen verblockten Beutelstapel (6) in eine in einer Kassettenstation (62) bereitgestellten Karton (69) oder dergleichen abgebenden Entladestellung bewegbar ist.

15. Vorrichtung nach Anspruch 14, **dadurch gekennzeichnet, daß** die Kassettenstation (62) einen höhenverstellbaren Hubtisch sowie einen Füllschacht (71) sowie seitlich verstellbare Stützwände (67, 68) aufweist.

16. Vorrichtung nach Anspruch 15, **dadurch gekennzeichnet, daß** der Füllschacht in verschiedenen Höhen wahlweise einschiebbare und herausziehbare Zwischenböden (73, 74) aufweist.

17. Vorrichtung nach Anspruch 16, **dadurch gekennzeichnet, daß** am unteren Ende des Füllschachtes (71) verschwenkbare Winkelklappen (75) vorgesehen sind.

18. Vorrichtung nach einem oder mehreren der Ansprüche 15 bis 17, **dadurch gekennzeichnet, daß** oberhalb des Füllschachtes (71) ein axial verstellbar ausgebildeter Preßstempel (76) angeordnet ist.

19. Vorrichtung nach einem oder mehreren der Ansprüche 1 bis 18, **dadurch gekennzeichnet, dass** in der Abnahmestation (13) im Bereich des Roboters (16) eine Sammeleinrichtung mit einem taktweise umlaufend angetriebenen Antriebsband (19) angeordnet ist, an dem mit Abstand zueinander Stapelplatten (21) mit jeweils einem Halteelement befestigt sind.

20. Vorrichtung nach Anspruch 19, **dadurch gekennzeichnet, dass** das Antriebsband (19) um vorzugsweise im wesentlichen im Rechteck zueinander angeordnete Umlenkrollen (18), von denen zumindest eine angetrieben ist, herumgeführt ist, unddass ferner auf der der Stiftstapelfördereinrichtung (4) zugewandten Seite eine Befüllstation (80) und auf der der im wesentlichen quer dazu liegenden vorderen Seite eine Kontroll- und/oder Bedienungsstation (82) sowie auf der dieser gegenüberliegenden Seite des Antriebsbandes (19) die Abnahmestation (13) angeordnet ist.

21. Vorrichtung nach Anspruch 19 oder 20, **dadurch gekennzeichnet, dass** die Stapelplatten (21) in einer ungeraden Anzahl an dem als Umlaufkette ausgebildeten Antriebsband (19) befestigt sind und letzteres entlang der einzelnen Stationen jeweils im zweifachen Taktschritt bewegbar ist.

22. Vorrichtung nach Anspruch 21, **dadurch gekennzeichnet, dass** ausgehend von einer Beutelstapelaufnahmeposition (81) der Befüllstation (80) in einer im einfachen Taktschritt folgenden Startposition (89) in das Halteelement der Stapelplatte (21) ein Drahtbügel (23) sowie gegebenenfalls eine innere Zwischenlage (33), beispielsweise in Form eines Papierstreifens oder eines Kartonblattes oder dergleichen, in den Drahtbügel (23) einhängbar sind.

23. Vorrichtung nach Anspruch 22, **dadurch gekennzeichnet, dass** in einer der Startposition (89) folgenden Fertigstellposition (91), die auch zu Kontrollzwecken dienen kann, gegebenenfalls eine äußere Zwischenlage (33) und ein Gummistopfen (34) oder dergleichen auf die Schenkel des Drahtbügels (23) des in der Fertigstellposition befindlichen Position aufschiebbar sind.

24. Vorrichtung nach Ansprüche 23, **dadurch gekennzeichnet, dass** jeweils wechselweise eine in der Startposition (89) vorbereitete Stapelplatte (21) und eine in der Fertigstellposition (91) fertiggestellte Stapelplatte (21) mit Hilfe der Umlaufkette (19) bis in eine der Abnahmestation (13) zugeordnete Beutelstapel-Entnahmeposition (84) doppel-schrittweise bewegbar ist, in der jeweils der fertige Beutelstapel (6) von dem Greifarm (10) bzw. der Multifunktionshand (17) des die Beutelstapel (6) von der Stiftstapelfördereinrichtung (4) abnehmenden Roboters (16) abnehmbar und in eine Verpackungseinheit (69) ablegbar ist.

25. Vorrichtung nach Anspruch 24, **dadurch gekennzeichnet, dass** sich in Umlaufrichtung der Umlaufkette (19) gesehen anschließend an die Beutelstapel-Entnahmeposition (84) eine eine vorbereitete Stapelplatte (21) aufweisende Zwischenposition (92) und anschließend an diese eine Leerposition (93) befindet.

26. Vorrichtung nach einem oder mehreren der Ansprüche 19 bis 25, **dadurch gekennzeichnet, dass** nicht ordnungsgemäß erstellte Beutelstapel (6) von dem Roboter (16) in einer separaten Hängeeinrichtung (87) ablegbar sind.

27. Vorrichtung nach Anspruch 26 **gekennzeichnet durch** eine vorzugsweise an der Stiftstapelfördereinrichtung (4) angeordnete Kontrolleinrichtung, z. B. eine Lichtschranke bzw. Fotozelle für die Überprüfung der gefertigten Beutelstapel (6).

## Claims

1. Apparatus for producing and withdrawing stacks of plastic bags, in particular bags for automatic machines, having a crosscut welding station for producing welded seams in a double-layer tubular plastic film and severing the plastic bags (2) from the latter, if appropriate a punching station for producing stacking holes and a blocking station and also a pinned stacks conveying device (4) having a pinned stack chain (5) that can be moved step by step and a removal station (13) which has a robot (16) with a gripper arm (10) formed in the manner of tongs, which is positioned at the end of the pinned stack conveying device (4) in such a way that substantially all the handling and/or movement sequences required for the formation and deposition of the stack of bags (6) can be carried out, **characterized in that** the six-axis robot (16), which can be controlled in accordance with the relative movement of the pinned stack chain (5), is equipped with a multifunctional hand (17) that can be controlled by means of programming, and **in that**, in the handling area of the robot (16) and on a load-bearing frame arranged above the circulation plane of the pinned stack chain (5) of the pinned stack conveying device (4), a fixing and aligning functional unit (24) is fixed in order to align and fix wire clips (23) which hold the plastic bags (2).

2. Apparatus according to Claim 1, **characterized in that** the robot (16) is arranged substantially centrally in relation to the longitudinal extent of the pinned stack conveying device (4).

3. Apparatus according to Claim 1 or 2, **characterized in that** the load-bearing frame (14) is constructed at the same time to hold aids for stack formation, such as wire clips (23), securing discs (34), intermediate paper layers (33) or the like, and/or a clip feeding device driven in circulation.

4. Apparatus according to Claim 1, **characterized in that** the multifunctional hand (17) has a first clamping bar (48) and a second clamping bar (45) that can be adjusted relative to the first.

5. Apparatus according to Claim 4, **characterized in that** the first clamping bar (48) is fixed to the lower end of a load-bearing plate (39) preferably produced from grooved aluminium sheet, and the second clamping bar (45) is fixed to a crossmember (43) preferably formed as a multiple T-groove support, which is guided such that it can be displaced axially by guide elements (42) in guide strips (41) which are arranged at a distance from one another and fixed to the load-bearing plate (39), under the action of a piston-cylinder unit (36) fixed to an angled piece (38) which holds the load-bearing plate (39).

6. Apparatus according to either of Claims 4 and 5, **characterized in that** catching pins (46) preferably angled over obliquely forwards are arranged on the crossmember (43).

7. Apparatus according to one or more of Claims 4 to 6, **characterized in that** the clamping surfaces of the clamping bars (48, 45) are at least partly provided with a resilient covering (51, 49).

8. Apparatus according to one or more of claims 4 to 7, **characterized in that** on the side of the load-bearing plate (39) that faces away from the first clamping bar (48) there are arranged auxiliary devices, such as holding devices (52, 53) operating with vacuum, for securing discs (34) and/or the intermediate paper layers (33) or the like.

9. Apparatus according to Claim 8, **characterized in that** the holding device for the securing discs (34) is formed as a suction pot (52), and the holding device for the intermediate paper layers (33) is formed as a suction funnel (53).

10. Apparatus according to Claim 9, **characterized in that** the suction pots (52) and suction funnels (53), in each case provided in pairs, are arranged offset in relation to one another.

11. Apparatus according to one or more of Claims 1 to 10, **characterized in that** wire clip holders (47) are arranged on the front side of the multifunctional hand (17).

12. Apparatus according to one or more of Claims 1 to 11, **characterized in that** wire clips (23) for blocking the plastic bags (2) are stored in a clip magazine (55), and **in that**, adjacent to the clip magazine (55) there is arranged a pair of aligning and feeding tongs (56) which is mounted such that it can be pivoted and by means of which in each case a wire clip (23) removed from the clip magazine (55), after a stack of bags (6) has been pushed on, can be transferred by the multifunctional hand (17) to its wire clip holder (47), and **in that**, finally, the stack of bags (6) blocked in this way can be transferred to a withdrawal belt (58) by means of the robot-controlled multifunctional hand (17).

13. Apparatus according to Claim 12, **characterized in that** machines (1) producing plastic bags (2) are arranged behind one another, and **in that** each machine is assigned its own clip magazine (55) and, if necessary, the aligning and feeding tongs (56) assigned to each clip magazine (55) can be matched to the width of the wire clips (23) in each case required for the individual machines, and **in that**, finally, all the machines have a common withdrawal belt, preferably constructed as a high transport chain (58).

14. Apparatus according to Claim 1 or 2, **characterized in that** the robot-controlled multifunctional hand (17) can be moved between a pick-up position in each case removing a stack of bags (6) from the pinned stack conveying device (4) and an unloading position discharging a blocked stack of bags (6) into a carton (69) or the like provided in a cassette station (62).

15. Apparatus according to Claim 14, **characterized in that** the cassette station (62) has a vertically adjustable lifting table and a filling shaft (71) and also laterally adjustable supporting walls (67, 68).

16. Apparatus according to Claim 15, **characterized in that** the filling shaft has intermediate floors (73, 74) which can be inserted and withdrawn as desired at various heights.

17. Apparatus according to claim 16, **characterized in that** angled flaps (75) that can be pivoted are provided at the lower end of the filling shaft (71).

18. Apparatus according to one or more of Claims of 15 to 17, **characterized in that** a press punch (76) that can be adjusted axially is arranged above the filling shaft (71).

19. Apparatus according to one or more of Claims 1 to 18, **characterized in that** in the removal station (13), in the region of the robot (16), there is arranged a collecting device with a drive belt (19) which is driven so as to circulate intermittently and to which stack plates (21) each having a holding element are fixed at a distance from one another.

20. Apparatus according to Claim 19, **characterized in that** the drive belt (19) is led around deflection rollers (18) which are preferably arranged substantially in a rectangle in relation to one another and of which at least one is driven, and **in that**, moreover, on the side facing the pinned stack conveying device (4) there is arranged a filling station (80) and, on the front side lying substantially transversely with respect thereto, there is arranged an inspection and/or operating station (82) and, on the side of the drive belt (19) opposite the latter, there is arranged the removal station (13).

21. Apparatus according to Claim 19 or 20, **characterized in that** an odd number of stack plates (21) is fixed to the drive belt (19) formed as a circulating chain, and the said drive belt can be moved along the individual stations in each case at twice the cycle step.

22. Apparatus according to Claim 21, **characterized in that,** starting from a bag stacking pick-up position (81) of the filling station (80), in a starting position (89) following in a single cycle step, a wire clip (23) can be hooked into the holding element of the stack plate (21) and, if appropriate, an inner intermediate layer (33), for example in the form of a paper strip or a sheet of board or the like, can be hooked into the wire clip (23).

23. Apparatus according to Claim 22, **characterized in that**, in a finishing position (91) which follows the starting position (89) and which can also be used for inspection purposes, if appropriate an outer intermediate layer (33) and a rubber plug (34) or the like can be pushed onto the legs of the wire clip (23) of the holding element in the finishing position.

24. Apparatus according to Claim 23, **characterized in that**, in each case alternately, a stack plate (21) prepared in the starting position (89) and a stack plate (21) finished in the finishing position (91) can be moved, double step by double step, with the aid of the circulating chain (19) as far as a bag stack removal position (84) assigned to the removal station (13), in which in each case the finished stack of bags (6) can be removed by the gripper arm (10) or the multifunctional hand (17) of the robot (16) that removes the stacks of bags (6) from the pinned stack conveying device (4), and can be deposited in a packaging unit (69).

25. Apparatus according to Claim 24, **characterized in that**, as viewed in the circulation direction of the circulating chain (19), following the bag stack removal position (84), there is an intermediate position (92) having a prepared stack plate (21) and, following this, an empty position (93).

26. Apparatus according to one or more of Claims 19 to 25, **characterized in that** stacks of bags (6) not produced correctly can be deposited by the robot (16) in a separate hanging device (87).

27. Apparatus according to Claim 26, **characterized by** an inspection device, for example a light barrier or photocell for checking the finished stacks of bags (6), preferably arranged on the pinned stack conveying device (4).

## Revendications

1. Dispositif permettant de produire et de décharger des piles de sachets plastiques, notamment des sachets pour machines automatiques, comprenant un poste de soudage transversal pour produire des cordons de soudure dans une bande de feuille de plastique bicouche et pour la séparation des sachets plastiques (2) de celle-ci, éventuellement un poste d'estampage pour produire des trous d'empilage et un poste de blocage ainsi qu'un dispositif de transport de piles à aiguilles (4) comprenant une chaîne de piles à aiguilles (5) pouvant être déplacée pas à pas et un poste de prélèvement (13), qui présente un robot (16) avec un bras de préhension (10) réalisé en forme de pince, qui est positionné à l'extrémité du dispositif de transport de piles à aiguilles (4) de telle sorte qu'essentiellement toutes les manipulations et/ou déroulements de mouvements nécessaires pour la formation et le dépôt des piles de sachets (6) puissent être réalisés, **caractérisé en ce que** le robot (16) à six axes commandable en fonction du mouvement relatif de la chaîne de piles à aiguilles (5) est équipé d'une main multifonctionnelle (17) commandable par programmation et **en ce que** dans la région de manipulation du robot (16) et sur un bâti support disposé au-dessus du plan de rotation de la chaîne de piles à aiguilles (5) du dispositif de transport de piles à aiguilles (4), est fixée une unité fonctionnelle de fixation et d'orientation (24) pour l'orientation et la fixation d'arceaux métalliques (23) recevant les sachets plastiques (2).

2. Dispositif selon la revendication 1, **caractérisé en ce que** le robot (16) est disposé essentiellement au centre par rapport à l'étendue longitudinale du dispositif de transport de piles à aiguilles (4).

3. Dispositif selon la revendication 1 ou 2, **caractérisé en ce que** le bâti support (14) est réalisé à la fois pour recevoir des moyens auxiliaires servant à former les piles, comme par exemple des arceaux métalliques (23), des disques de fixation (34), des intercalaires en papier (33) ou similaires et/ou un dispositif d'alimentation d'arceaux entraîné en rotation.

4. Dispositif selon la revendication 1, **caractérisé en ce que** la main multifonctionnelle (17) présente une première barre de serrage (48) et une deuxième barre de serrage (45) déplaçable par rapport à celle-ci.

5. Dispositif selon la revendication 4, **caractérisé en ce que** la première barre de serrage (48) est fixée à l'extrémité inférieure d'une plaque porteuse (39) fabriquée de préférence en tôle d'aluminium cannelée et la deuxième barre de serrage (45) est fixée sur un support transversal (43) réalisé de préférence sous forme de supports à rainures en T multiples, qui est guidé de manière déplaçable axialement par le biais d'éléments de guidage (42) dans des barres de guidage (41) fixées sur la plaque porteuse (39) et espacées les unes des autres, sous l'effet d'une unité cylindre-piston (36) fixée sur une pièce angulaire (38) retenant la plaque porteuse (39).

6. Dispositif selon l'une quelconque des revendications 4 ou 5, **caractérisé en ce que** l'on dispose sur le support transversal (43) des aiguilles d'accrochage (46) de préférence coudées vers l'avant.

7. Dispositif selon l'une ou plusieurs des revendications 4 à 6, **caractérisé en ce que** les faces de serrage des barres de serrage (48, 45) sont au moins en partie pourvues d'un revêtement élastique (51, 49).

8. Dispositif selon l'une ou plusieurs des revendications 4 à 7, **caractérisé en ce que** du côté de la plaque porteuse (39) opposé à la première barre de serrage (48) sont disposés des dispositifs auxiliaires, par exemple des dispositifs de maintien (52, 53) fonctionnant avec une pression négative pour les disques de fixation (34) et/ou les intercalaires en papier (33) ou similaires.

9. Dispositif selon la revendication 8, **caractérisé en ce que** le dispositif de maintien pour les disques de fixation (34) est réalisé sous forme de pot aspirant (52) et le dispositif de maintien pour les intercalaires en papier (33) est réalisé sous forme de cornet aspirant (53).

10. Dispositif selon la revendication 9, **caractérisé en ce que** les pots aspirants (52) et les cornets aspirants (53) prévus à chaque fois par paire sont disposés de manière décalée les uns par rapport aux autres.

11. Dispositif selon l'une ou plusieurs des revendications 1 à 10, **caractérisé en ce que** des dispositifs de maintien d'arceaux métalliques (47) sont disposés du côté avant de la main multifonctionnelle (17).

12. Dispositif selon l'une ou plusieurs des revendications 1 à 11, **caractérisé en ce que** des arceaux métalliques (23) sont montés dans un magasin d'arceaux (55) pour bloquer les sachets plastiques (2), et **en ce qu'**à proximité du magasin d'arceaux (55) est disposée une pince d'orientation et d'alimentation (56) montée à pivotement qui permet de transférer à chaque fois un arceau métallique (23) prélevé du magasin d'arceaux (55) après qu'une pile de sachets (6) a été poussée par la main multifonctionnelle (17) contre son dispositif de maintien d'arceaux métalliques (47), et **en ce que** finalement la pile de sachets bloquée (6) peut être transférée au moyen de la main multifonctionnelle (17) commandée par robot à une bande transporteuse d'évacuation (58).

13. Dispositif selon la revendication 12, **caractérisé en ce que** des machines (1) de fabrication de sachets plastiques (2) sont disposées les unes derrière les autres et **en ce que** l'on associe à chaque machine un magasin de sachets (55) propre, et que le cas échéant, la tige d'orientation et d'alimentation (56) associée à chaque magasin de sachets (55) peut être adaptée à la largeur des arceaux métalliques (23) nécessaires à chaque fois pour les machines individuelles, et **en ce que** finalement toutes les machines présentent une bande transporteuse d'évacuation commune réalisée de préférence sous forme de chaîne de transport surélevée (58).

14. Dispositif selon la revendication 1 ou 2, **caractérisé en ce que** la main multifonctionnelle (17) commandée par robot peut être déplacée entre une position de réception prélevant à chaque fois une pile de sachets (6) du dispositif de transport de piles à aiguilles (4) et une position de déchargement délivrant une pile de sachets bloquée (6) dans un carton (69) ou similaire prévu dans un poste à cassettes (62).

15. Dispositif selon la revendication 14, **caractérisé en ce que** le poste à cassettes (62) présente une table de levage réglable en hauteur ainsi qu'une gaine de remplissage (71) et des parois de support réglables latéralement (67, 68).

16. Dispositif selon la revendication 15, **caractérisé en ce que** la gaine de remplissage présente des fonds intermédiaires (73, 74) pouvant être insérés et retirés au choix à différentes hauteurs.

17. Dispositif selon la revendication 16, **caractérisé en ce que** l'on prévoit à l'extrémité inférieure de la gaine de remplissage (71) des volets coudés pivotants (75).

18. Dispositif selon l'une ou plusieurs des revendications 15 à 17, **caractérisé en ce que** l'on dispose au-dessus de la gaine de remplissage (71) un poinçon de compression (76) réalisé de manière déplaçable axialement.

19. Dispositif selon l'une ou plusieurs des revendications 1 à 18, **caractérisé en ce que** l'on dispose dans le poste de prélèvement (13) dans la région du robot (16) un dispositif de collecte avec une bande d'entraînement (19) entraînée en rotation pas à pas, sur laquelle sont fixées avec à chaque fois un élément de retenue des plaques d'empilage (21) espacées les unes des autres.

20. Dispositif selon la revendication 19, **caractérisé en ce que** la bande d'entraînement (19) est guidée de préférence autour de poulies de renvoi (18) disposées essentiellement à angle droit les unes par rapport aux autres, dont au moins une est entraînée, et **en ce que** l'on dispose en outre sur le côté tourné vers le dispositif de transport de piles à aiguilles (4) un poste de remplissage (80) et sur le côté avant se trouvant essentiellement perpendiculaire à celui-ci, un poste de contrôle et/ou de commande (82) ainsi que sur le côté de la bande d'entraînement (19) opposé à celui-ci, le poste de prélèvement (13).

21. Dispositif selon la revendication 19 ou 20, **caractérisé en ce que** les plaques d'empilage (21) sont fixées en nombre impair sur la bande d'entraînement (19) réalisée sous forme de chaîne rotative et la bande d'entraînement peut être déplacée à chaque fois suivant une progression cadencée double le long des postes individuels.

22. Dispositif selon la revendication 21, **caractérisé en ce que** partant d'une position de réception de piles de sachets (81) du poste de remplissage (80) dans une position de départ (89) subséquente dans une progression cadencée simple dans l'élément de retenue de la plaque d'empilage (21), un arceau métallique (23) ainsi qu'éventuellement un intercalaire interne (33), par exemple sous forme d'un ruban de papier ou d'une feuille de carton ou similaire, peuvent être accrochés dans l'arceau métallique (23).

23. Dispositif selon la revendication 22, **caractérisé en ce que** dans une position d'achèvement (91) suivant la position de départ (89), qui peut aussi servir à des fins de contrôle, éventuellement un intercalaire extérieur (33) et un bouchon en caoutchouc (34) ou similaire peuvent être poussés sur les branches de l'arceau métallique (23) de l'élément de retenue se trouvant dans la position d'achèvement.

24. Dispositif selon la revendication 23, **caractérisé en ce qu'**à chaque fois en alternance, une plaque d'empilage (21) préparée dans la position de départ (89) et une plaque d'empilage (21) achevée dans la position d'achèvement (91) est déplaçable par avance pas à pas double à l'aide de la chaîne rotative (19) jusque dans une position de prélèvement de la pile de sachets (84) associée au poste de prélèvement (13), dans laquelle à chaque fois la pile de sachets finie (6) peut être prélevée par le bras de préhension (10) ou la main multifonctionnelle (17) du robot (16) prélevant la pile de sachets (6) du dispositif de transport de piles à aiguilles (4) et peut être déposée dans une unité d'emballage (69).

25. Dispositif selon la revendication 24, **caractérisé en ce que** vue dans la direction périphérique de la chaîne rotative (19), après la position de prélèvement de la pile de sachets (84), se trouve une position intermédiaire (92) présentant une plaque d'empilage préparée (21) et après celle-ci une position vide (93).

26. Dispositif selon l'une ou plusieurs des revendications 19 à 25, **caractérisé en ce que** des piles de sachets (6) fabriquées de manière non conforme peuvent être déposées par le robot (16) dans un dispositif d'accrochage séparé (87).

27. Dispositif selon la revendication 26, **caractérisé par** un dispositif de contrôle disposé de préférence sur le dispositif de transport de piles à aiguilles (4), par exemple une barrière lumineuse ou une cellule photoélectrique, pour la surveillance des piles de sachets finies (6).
